# EUROPÄISCHE PATENTSCHRIFT

(11) **EP 0 289 813 B1**
(45) Veröffentlichungstag und Bekanntmachung des Hinweises auf die Patenterteilung: **18.09.1991**
(21) Anmeldenummer: 88105741.8
(22) Anmeldetag: 11.04.1988
(51) Int. Cl.: G05D 3/12, B66B 1/16

(54) **Verfahren und Einrichtung zur Wegregelung eines Positionsantriebes**
Method and device for the course regulation of a position drive
Procédé et dispositif pour le réglage de distance d'un entraînement de position

(30) Priorität: 18.04.1987 DE 3713271
(43) Veröffentlichungstag der Anmeldung: 09.11.1988
(73) Patentinhaber: SIEMENS AKTIENGESELLSCHAFT, 80333 München (DE)
(72) Erfinder: Neuffer, Ingemar, Dipl.-Ing., D-8520 Erlangen (DE); Keller, Christian, D-8500 Nürnberg (DE)

(56) Entgegenhaltungen:
- EP-A- 0 026 406
- DE-A- 1 756 946
- DE-A- 3 001 778
- US-A- 4 130 184

## Beschreibung

Die vorliegende Erfindung betrifft ein Verfahren und eine Einrichtung zur ruck-, beschleunigungs- und geschwindigkeitsbegrenzten Wegregelung eines Positionsantriebes mit unterlagerter Geschwindigkeitsregelung, wobei unter mehrfacher zeitlicher Integration eines Ruckwertes eine Führung des Beschleunigungs-, des Geschwindigkeits- und des Wegsollwertes des Positionsantriebes erfolgt und als Ruckwert die verstärkte Differenz zwischen einem Beschleunigungssollwert und dem Zeitintegral des bezüglich seines maximalen Betrags begrenzten Ruckwertes gebildet wird. Ein derartiges Verfahren ist nach der DE-PS 30 01 778 bekannt. Man kann damit unter Einhaltung und längstmöglicher Ausnutzung der durch die Begrenzungen festgelegten Randbedingungen die gewünschte Position recht schnell erreichen.

Aufgabe der vorliegenden Erfindung ist es, das genannte Verfahren mit einfachen Mitteln in Bezug auf ein flexibleres Fahrverhalten zu verbessern. So soll es durch die Erfindung ermöglicht werden, während der Fahrt in beliebiger Weise die Geschwindigkeit neu vorzugeben, was z.B. für die Einhaltung von streckenbedingten Schleichgeschwindigkeiten von Bedeutung ist. Weiterhin soll die Möglichkeit bestehen, während der Fahrt vorgenommene Fahrtzieländerungen zu realisieren.

Gelöst wird diese Aufgabe erfindungsgemäß durch die im kennzeichnenden Teil des Hauptanspruches angegebenen Merkmale.

Die Erfindung samt ihren weiteren Ausgestaltungen, welche in den Unteransprüchen wiedergegeben sind, soll nachstehend anhand der Figuren näher erläutert werden. Dabei zeigen
- FIG 1: ein sich auf eine Schachtförderanlage beziehendes Anwendungsbeispiel der Erfindung,
- FIG 2a und 2b: einen Ablaufplan des erfindungsgemäßen Verfahrens,
- FIG 3 bis 6: Hardware-Beispiele zur Realisation einzelner Verfahrensschritte,
- FIG 7: die Streckenführung für eine Hängebahn,
- FIG 8 bis 10: für das erfindungsgemäße Verfahren typische Fahrdiagramme.

Im Anwendungsbeispiel der FIG 1 besteht der zu regelnde Positionsantrieb PA in einem Elektromotor 1, welcher über eine mit ihm gekoppelte Seilscheibe 2 den Fahrkorb 3 einer Aufzugs- oder Schachtförderanlage bewegt. Der Strom des Elektromotors 1 wird mittels eines Stromreglers 4 geregelt, dessen Ausgangsgröße über einen Steuersatz 5 eine Stromrichteranordnung 6 aussteuert. Der Istwert I_{A} des Stromreglers 4 wird mittels eines im Ankerstromkreis angeordneten Stromwandlers 7 gewonnen. Dem Stromregler 4 ist ein Geschwindigkeitsregler 8 überlagert, dessen Istwert V_{A} im Ausgangssignal eines mit dem Elektromotor gekuppelten Tachodynamos 9 besteht. Dem Geschwindigkeitsregler 8 ist ein Wegregler 10 überlagert, wobei dessen Istwert S_{A} einem Weggeber 11 entnommen wird, welcher mit Impulsen beaufschlagt wird, die durch Drehung einer mit dem Fahrkorb gekuppelten Impulsscheibe erzeugt werden.

Dem aus den Elementen 1 - 11 bestehenden Positionsantrieb PA wird die anzufahrende Sollwertposition in Form eines nach bestimmten Gesichtspunkten geführten Wegsollwertes S_{F} vorgegeben, zusammen mit ebenfalls geführten Sollwerten V_{F} und A_{F} für die unterlagerten Geschwindigkeits-bzw. Stromregler 8 bzw. 4. Die Führungsgrößen A_{F}, V_{F} und S_{F} bestehen in den Ausgangssignalen dreier hintereinander angeordneter Integratoren 12, 13 und 14. Mit S_{F} wird dem Positionsantrieb PA die anzufahrende Sollwertposition vorgegeben, wobei mit den Sollwerten V_{F} und A_{F} für den unterlagerten Geschwindigkeits- bzw. Stromregler 8 bzw. 4 erreicht wird, daß stets einer dieser Werte seinen Maximalwert erreicht. Hierzu wird ein die Zielposition des Fahrkorbs vorschreibender Positionssollwert S* mit der Ausgangsgröße S_{F} des Integrators 14, welche den Wegsollwert für den Positionsantrieb PA bildet, verglichen und mittels einer nichtlinear arbeitenden Regelung mit dem Positionssollwert S* zur Deckung gebracht. Unter der Voraussetzung, daß der Fahrkorb 3 den jeweiligen Veränderungen des geführten Wegsollwertes S_{F} ohne nennenswerten Schleppfehler zu folgen vermag, entspricht nicht nur zu Beginn eines jeden Verfahrvorganges sondern auch laufend die Differenz _{Δ}S zwischen dem der Zielposition entsprechenden Wegsollwert S* und dem vom Integrator 14 ausgegebenen Sollwert S_{F} dem Weg zwischen der jeweiligen Stellung des Positionsantriebs PA und der Zielposition. Dieser Weg wird im folgenden als Restweg bezeichnet.

Die Führungsgröße A_{F} wird mittels eines Beschleunigungsregelkreises gebildet, welcher aus einem Mischglied 17, einem Integrator 12 und einem Proportionalverstärker 15 mit recht großem Verstärkungsfaktor besteht, dessen dem Ruck, d.h. dem zeitlichen Differentialquotienten der Beschleunigung, entsprechendes Ausgangssignal R_{F} für beide Polaritäten auf einen maximalen Ruckwert Rₘₐₓ begrenzt ist. Das Ausgangssignal A_{F} des Integrators 12, welches der dem Antrieb vorzugebenden Beschleunigung entspricht, ist auf den Eingang des Verstärkers 15 gegengekoppelt und wirkt gleichzeitig als geführter Korrekturwert für die Beschleunigung auf den Stromregler 4. Die Kombination des Verstärkers 15 und des Integrators 12 stellt praktisch einen Hochlaufregler für den Beschleunigungssollwert A_{F} dar und gestattet, diesen Wert mit definierter Änderungsgeschwindigkeit dem jeweils vorliegenden Beschleunigungssollwert A* anzupassen, wobei im Falle negativer Werte dieser Beschleunigungswerte mit deren Betrag die Verzögerungswerte definiert sind. Mit dieser Methode der indirekten Ruckwertvorgabe erspart man sich eine sonst erforderliche Ermittlung der jeweiligen Zu- und Abschaltzeitpunkte für die maximalen Ruckwerte.

Die bisher beschriebene, in FIG 1 rechts der Linie I-I dargestellte Einrichtung deckt sich mit dem in der DE-PS 30 01 778 wiedergegebenen Stand der Technik.

Zur erfindungsgemäßen Vorgabe des Beschleunigungssollwertes A* dient ein Beschleunigungsgeber 16, welchem das Restwegsignal ΔS, der Führungswert V_{F} für die Geschwindigkeit, der Führungswert A_{F} für die Beschleunigung, ein beliebig vorgebbarer Geschwindigkeitssollwert V2*, sowie die Begrenzungsparameter Rₘₐₓ für den Ruck, für den maximalen Wert a_{bmax} der Beschleunigung und für den maximalen Wert aᵥₘₐₓ der Verzögerung zugeführt sind. Mit einem von der Wegdifferenz ΔS beaufschlagten Grenzwertmelder 17 wird ein Fahrtrichtungssignal FR bereitgestellt, welches für Aufwärts-und Abwärtsfahrt unterschiedliche Polarität aufweist, womit in Verbindung mit Multiplizierern der richtige Wirkungssinn des Beschleunigungsgebers 16 für beide Fahrtrichtungen sichergestellt werden kann.

Im Beschleunigungsgeber 16 werden nun mit dem ihm zugeführten Größen zwei Sollwerte für den Beschleunigungsregelkreis bereitgestellt. Der erste dieser alternativ zur Verfügung gestellte Beschleunigungssollwert A1 dient zur zielgerichteten Verminderung der Geschwindigkeit in der Weise, daß der Positionsantrieb unter Wirkung dieses Beschleunigungssollwertes mit einer konstanten Verzögerung der Größe aᵥ nicht über eine Stelle hinausgelangen würde, welche eine Wegstrecke von
${\text{SZ = a}}_{\text{v}} {\text{³ . (24 R²}}_{\text{max}} \text{)⁻¹}$ vor der vom Sollwert S* vorgegebenen Haltestelle liegt. Die Größe Rₘₐₓ bedeutet dabei den maximal zugelassenen Ruckwert.

Mit dem zweiten, vom Beschleunigungsgeber 16 alternativ angebotenen Beschleunigungssollwert A2 kann der Positionsantrieb überschwingungsfrei auf vorgebbare Geschwindigkeiten V2* unter Einhaltung der Begrenzungswerte für die Beschleunigung a_{bmax} bzw. für die Verzögerung aᵥₘₐₓ gebracht werden.

Der Grundgedanke des erfindungsgemäßen Verfahrens besteht nun darin, den Hochlauf und eine sich gegebenenfalls daran anschließende Fahrt mit konstanter Geschwindigkeit unter Wirkung des zweiten alternativen Beschleunigungswertes A2 stattfinden zu lassen, wozu die vorgebbare Geschwindigkeit V2* beispielsweise auf den Wert Vₘₐₓ gesetzt wird, ab dem Zeitpunkt, ab dem das zielgerichtete Verzögern eintreten soll, den ersten alternativen Beschleunigungssollwert A1 zur Wirkung zu bringen und die Regelung im letzten Fahrtteil - dem Einlaufen in den Haltepunkt -wieder unter die Kontrolle des zweiten alternativen Beschleunigungssollwertes A2 zu bringen. In der Einlaufphase wird der erste alternative Beschleunigungssollwert dann abgelöst, wenn noch ein Weg vom vierfachen Betrag der zuvor erwähnten Wegstrecke SZ zurückzulegen ist, während die Ablösung des zweiten Beschleunigungssollwertes A2 zur Zielbremsung durch den ersten Beschleunigungssollwertes A1 weg- und geschwindigkeitsabhängig nach den bekannten Gesetzen der Kinematik erfolgen kann. Diese Ablösungen werden von einer Auswahlschaltung 18 besorgt.

Wesentlich ist, daß nach erfolgtem Start jederzeit der vorgegebene Geschwindigkeitssollwert V2* zwischen Null und einem maximalen Wert V*ₘₐₓ verändert werden kann, was für die Einhaltung von technologisch bedingten Schleichstrecken beim Anfahren bzw. beim Einfahren in die Zielposition oder bei streckenbedingtem Geschwindigkeitsbeschränkungen von Bedeutung sein kann. Desgleichen läßt sich auch der Positionssollwert S* bedarfsweise verändern, d.h. auch hier kann von dem anfänglich geplanten Fahrverlauf während der Fahrt abgewichen werden.

Die Bildung der beiden alternativen Beschleunigungssollwerte A1 und A2 sowie deren Auswahl bedingt laufend eine Reihe von Rechenoperationen, welche mit der nachfolgend beschriebenen Variante des erfindungsgemäßen Verfahrens dank einfachster Auswahlkriterien in ihrem Zeitbedarf stark reduziert werden können. In algorithmischer Form läßt sich dieser Verfahrensablauf im Zusammenhang mit FIG 1 wie folgt beschreiben:

Demnach wird aus der Differenz ΔS zwischen dem von dem Sollwertgeber 19 gelieferten Sollwert S* und dem geführten Sollwert S_{F} des Positionsantriebes PA, welche dem Beschleunigungsgeber 16 zugeführt ist, mittels des Grenzwertmelders 17 entsprechend Gleichung (1) das Fahrtrichtungssignal FR gebildet, wobei dieses ein positives Signal der Größe 1 bei Aufwärtsfahrt und ein gleichgroßes Signal von negativer Polarität bei Abwärtsfahrt ist. Solange ein bei Startbeginn auf den Wert 1 gesetztes Signal ASTOP diesen Wert beibehält, werden entsprechend den Gleichungen (2) und (3) Begrenzungswerte für die Beschleunigung a_{b} und für die Verzögerung aᵥ von ihrem ebenfalls bei Startbeginn festgelegten Wert Null in im sehr kleinen zeitlichen Abstand Δt aufeinanderfolgenden Schritten praktisch zeitlinear erhöht, wobei diese Erhöhungen solange fortgesetzt werden, bis entweder die Begrenzungswerte ihre maximal zugelassenen, konstanten Werte a_{bmax} bzw. aᵥₘₐₓ erreicht haben oder das zuvor erwähnte Signal ASTOP verschwindet, d.h. zu Null wird, woraufhin die Begrenzungswerte ihre bis dahin erreichten Werte beibehalten. Entsprechend der Gleichung (4a) wird aus dem Betrag des Restweges ΔS, dem geführten Geschwindigkeitssollwert V_{F}, dem geführten Beschleunigungssollwert A_{F}, dem jeweils erreichten Begrenzungswert aᵥ für die Verzögerung und dem Fahrtrichtungssignal FR unter Einbeziehung des Begrenzungswertes Rₘₐₓ für den Ruck ein Sollwert V1* und damit gemäß Gleichung (4b) der erste alternativer Beschleunigungssollwert A1 ermittelt. Vergegenwärtigt man sich, daß die Größe ΔS sich als Differenz zwischen einem Wegsollwert S* und einem praktisch dem Wegistwert S_{A} entsprechenden Wert darstellt, so beschreibt die Gleichung (4a) einen speziellen, nichtlinearen, eine Wegdifferenz verarbeitenden Wegregler, dessen Ausgangsgröße V1* den Sollwert für einen ihm unterlagerten, ebenfalls nichtlinearen Geschwindigkeitsregler - Gleichung (4b) - bildet, welchem als Istwert der geführte Geschwindigkeitssollwert V_{F} und als Vorsteuergröße der Beschleunigungsbegrenzungswert aᵥ zugeführt ist.

Entsprechend Gleichung (6) wird der zweite alternativer Beschleunigungssollwert A2 ermittelt, wobei dafür gesorgt ist, daß dieser die Begrenzungen für die Verzögerung aᵥ und für die Beschleunigung a_{b} nicht überschreitet. Hinter der Gleichung (6) verbirgt sich wiederum ein nichtlinearer Regler, welcher die Differenz zwischen einem Geschwindigkeitssollwert V2* und einem Istwert in Form des geführten Geschwindigkeitswertes V_{F} verarbeitet. Bei Fahrtbeginn wird der Geschwindigkeitssollwert V2* auf einen beliebig bis zu Vₘₐₓ vorgebbaren Wert gesetzt, welcher die vom Positionsantrieb anzufahrende Geschwindigkeit bedeutet. Wenn der erste alternative Beschleunigungssollwert A1 negativ wird, was in der auf den Hochlauf erfolgenden Bremsphase der Fall ist, wird der Geschwindigkeitssollwert V2* entsprechend Gleichung (5) auf den Wert Null gesetzt.

Die Auswahl, welcher von den beiden alternativen Beschleunigungssollwertes A1 bzw. A2 als Sollwert A* für den aus dem Verstärker 15 und dem Integrator 12 bestehenden Beschleunigungsregelkreis wirksam wird, erfolgt in der Auswahleinrichtung 18 jeweils entsprechend den Bedingungsgleichungen (7a) und (7b) in Abhängigkeit von der mit dem Vorzeichen des ersten alternativen Beschleunigungswertes - gebildet durch die Signumfunktion - bewerteten Differenz A1 - A2 der beiden alternativen Beschleunigungswerte. Wesentlich ist, daß zur Bildung dieses einfachen Auswahlkriteriums die beiden alternativen Beschleunigungssollwerte A1 und A2 genügen und keine Weg- oder Geschwindigkeitsüberwachungen erforderlich sind.

Entsprechend den Gleichungen (1) bis (7) wird also zu Fahrtbeginn, d.h. beim Hochfahren der zweite alternative Beschleunigungswert A2 wirksam, zu Beginn der zielgerichteten Abbremsphase übernimmt der erste alternative Beschleunigungssollwert A1 dann die Regelung und zum Schluß erfolgt das Einlaufen in die vorgesehene Zielposition überschwingungsfrei entsprechend Gleichung (6) mit V2* = 0 wieder unter dem Einfluß des zweiten alternativen Beschleunigungssollwertes A2.

Die Gleichungen (8a) und (8b) geben die Bedingungen wieder, bei denen der zeitlineare Aufbau der Begrenzungswerte für die Beschleunigung a_{b} und für die Verzögerung aᵥ abgebrochen wird. Dieser Abbruch ist von Bedeutung für die Realisierung von kleinen Verfahrwegen. Damit braucht nicht mehr unterschieden zu werden zwischen großen und kleinen Wegen sondern es kann immer eine einheitliche Fahrstrategie angewendet werden.

Bei der Realisierung des erfindungsgemäßen Verfahrens mittels eines Digitalrechners würde eine laufende Ermittlung der beiden alternativen Beschleunigungswerte samt der Entscheidung, welcher jeweils zum Einsatz gelangen soll, in der Reihenfolge der Gleichungen (1) bis (8b) erfolgen, woran sich, ausgehend von dem jeweils zur Wirkung gebrachten alternativen Beschleunigungssollwert, die Bereitstellung der einzelnen, dem Positionsantrieb PA zur Verfügung zu stellenden geführten Sollwerte A_{F}, V_{F} und S_{F} für Beschleunigung, Geschwindigkeit bzw. Weg anschließen würde. Daraufhin würde wieder ein neuer Rechenzyklus zur Abarbeitung der Gleichungen (1) - (8b) sowie Bereitstellung eines neuen Satzes von geführten Sollwerten erfolgen. Die Rechenzykluszeit T kann bei den Verarbeitungsgeschwindigkeiten heutiger Mikroprozessoren recht klein, z.B. zu 5 msec gewählt werden, so daß sich trotz Einsatz eines nur schrittweise arbeitenden Rechners eine quasistetige Positionsregelung ergibt.

Der Ablaufplan entsprechend den FIG 2a und 2b zeigt die Auflösung des algorithmisch beschriebenen Verfahrens in seine einzelnen Schritte. In den rechteckförmigen Funktionsblöcken ist der Zustand der betreffenden Größen angegeben, welcher sich als Folge der Zustände ergibt, welche durch die jeweils vorgeordneten Funktionsblöcke beschrieben sind. Die rautenförmigen Funktionsblöcke repräsentieren eine Weichenfunktion im Ablauf des Verfahrens, in dem dieses bei Erfüllung der in diesem Funktionsblock angegebenen Bedingung, d.h. Bejahung der Frage, gemäß dem mit "ja" bezeichneten Weg verläuft, während im anderen Falle der mit "nein" bezeichnete Weg eingeschlagen wird. Die neben den Funktionsblöcken angegebenen Bezugszeichen weisen auf die gleichbezeichneten Elemente der FIG 1 hin.

Beginnend mit dem Start wird zunächst das Signal ASTOP auf den Wert 1 gesetzt. Mit dem der vorgesehenen Haltestelle entsprechenden Wegsollwert S* und mit dem dem Wegistwert S_{A} des Positionsantriebes PA entsprechenden Wert S_{F} wird die dem Verfahr- oder Restweg entsprechende Wegregelabweichung ΔS und daraus die Polarität des Fahrtrichtungssignals FR gebildet. Daran schließt sich die zeitlineare Erhöhung der Begrenzungswerte für die Beschleunigung a_{b} und aᵥ für die Verzögerung - mit jeweils darauffolgender Prüfung, ob die Endwerte a_{bmax} bzw. aᵥₘₐₓ erreicht sind. Es folgt die Berechnung der beiden alternativen Beschleunigungssollwerte A1 und A2 entsprechend den Gleichungen (4) -(6) und der zweite alternative Beschleunigungssollwert A2 wird daraufhin geprüft, ob er sich innerhalb der Begrenzungswerte für die Beschleunigung a_{b} bzw. für die Verzögerung aᵥ befindet. Weiterhin wird geprüft, ob es im nächsten Rechenzyklus bei dem bisherigen Wert des Signals ASTOP verbleiben kann, d.h. ob die zeitlineare Erhöhung dieser Werte abgebrochen werden soll für den Fall, daß A1 kleiner geworden ist als A2. Damit sind die dem Beschleunigungsgeber 16 zuzuordnenden Funktionen behandelt.

Es folgt nun die Auswahl des zur Verwendung kommenden Beschleunigungssollwertes, eine Funktion, welche im Übersichtsbild der FIG 1 dort der Auswahlschaltung 18 zukommt und mit den Gleichungen (7a, b) beschrieben ist. Mit der auf den ersten alternativen Beschleunigungssollwert A1 angewendeten Signumfunktion wird eine Größe sign(A1) gebildet, welche bei positiver Polarität von A1 den Wert +1 und bei negativer Polarität die Größe -1 aufweist. Die Größe B stellt somit die mit der Polarität des ersten alternativen Beschleunigungssollwertes bewertete Differenz zwischen erstem und zweitem alternativen Beschleunigungssollwert dar. Je nachdem, ob diese Größe B größer oder kleiner als Null ist, wird entweder der erste oder der zweite alternative Beschleunigungssollwert als Sollwert A* des Beschleunigungsregelkreises zur Wirkung gebracht.

An die Auswahl des zur Verwendung kommenden Beschleunigungssollwertes A* schließt sich dessen Verarbeitung im Eingangskreis des aus dem Verstärker 15 und dem Integrator 12 (FIG 1) bestehenden Beschleunigungsregelkreises an. C15 ist dabei die recht große Verstärkungskonstante des Proportionalverstärkers 15, wobei der sich ergebende Wert R_{F} des geführten Ruckwertes gegebenenfalls auf den maximalen Ruckwert Rₘₐₓ begrenzt wird.

Der sich danach ergebende Wert des geführten Ruckes R_{F} wird dann zeitlich hintereinander dreimal integriert und die Zwischenwerte des geführten Beschleunigungssollwertes A_{F}, des geführten Geschwindigkeitssollwertes V_{F} und des geführten Wegsollwertes S_{F} dem Positionsantrieb PA zugeführt. Den Abschluß eines Rechenzyklusses bildet die Abfrage, ob die Wegdifferenz ΔS zu Null geworden, d.h. der vorgegebene Haltepunkt erreicht worden ist und im Falle der Verneinung dieser Frage, d.h. bei Nichtverschwinden der Wegdifferenz beginnt ein neuer Rechenzyklus mit dem zuletzt ermittelten Wert des geführten Wegsollwertes S_{F}.

Mit einem nach diesem Ablaufplan programmierten Digitalrechner lassen sich die Funktionen der Elemente 12 - 20 der FIG 1 realisieren. Beim heutigen Stand der Technik bietet es sich an, auch die Regelkreiselemente 4, 5 sowie 8 bis 11 mit einer entsprechenden Programmerweiterung ebenfalls mittels Software nachzubilden. Trotzdem kann es im Einzelfall zweckmäßig sein, zumindest Teilabschnitte des erfindungsgemäßen Verfahrens mittels diskreter, insbesondere analoger Bauelemente zu realisieren.

FIG 3 zeigt ein Beispiel mit diskreten Bauelementen in Hybridtechnik, d.h. es sind sowohl analog als auch digital arbeitende Bauelemente vorhanden. Dargestellt ist der Teil der Anlage gemäß FIG 3, welcher sich dort links der Linie I-I befindet. Die verwendeten Schalter, welche vorzugsweise in elektronischen Schaltgliedern, z.B. FET-Transistoren, bestehen, sind, falls nicht anders vermerkt, jeweils in ihrer unbetätigten Stellung dargestellt, wobei vorausgesetzt ist, daß sie mit einem digitalen H-(High)-Signal von positiver Polarität betätigbar sind.

In dem Mischglied 20 wird die Differenz zwischen einem beliebig vorgebbaren Sollwert S*, welcher der vorgesehenen Haltestelle entspricht und dem geführten Wegsollwert S_{F}, welcher praktisch der momentanen Position des Fahrkorbs 3 entspricht, gebildet und einem im Beschleunigungsgeber 16 vorgesehenen Betragsbildner 21 sowie dem Fahrtrichtungsmelder 17 zugeführt. Der Fahrtrichtungsmelder 17 besteht aus einer an sich bekannten elektronischen Komparatorschaltung, welche bei positivem Eingangssignal, d.h. bei Aufwärtsfahrt, ein konstantes Gleichspannungssignal vom Wert +1 abgibt und bei negativem Eingangssignal, d.h. bei Abwärtsfahrt ein konstantes Signal der Größe -1 abgibt. Mit diesem Fahrtrichtungssignal FR wird der richtige Wirkungssinn der erfindungsgemäßen Regeleinrichtung für beide Fahrtrichtungen sichergestellt. Das in dem Betrag des Restweges ΔS bestehende Ausgangssignal des Betragsbildners 21 wird einem Funktionsgenerator 22 zugeführt, welcher zusammen mit dem Fahrtrichtungssignal, einem Beschleunigungsbegrenzungswert aᵥ, dem geführten Beschleunigungssollwert A_{F} und dem maximalen Ruckwert Rₘₐₓ eine Funktion bildet, welche dem Radikanden, d.h. dem unter dem Wurzelzeichen der Gleichung (4a) stehenden Ausdruck entspricht. Eine derartige Funktion kann mit den üblichen Bauelementen der Analogrechentechnik wie Multiplizierer, Verstärker und Mischglieder ohne weiteres realisiert werden. Das Ausgangssignal dieses Funktionsgenerators wird einem radizierenden Funktionsgenerator 23 zugeführt, von dessen Ausgangssignal in einem Mischglied 24 ein dem geführten Geschwindigkeitssollwert V_{F} entsprechender Wert subtrahiert wird. Der dem maximalen Ruck entsprechende Wert Rₘₐₓ wird in einem weiteren Mischglied 28 verdoppelt und mittels eines Multiplizierers 25 mit dem Ausgangssignal des Mischgliedes 24 multipliziert. Die Ausgangsgröße des Multiplizierers 25 wird in einem weiteren radizierenden Funktionsgenerator 26 verarbeitet und dessen Ausgangsgröße ergibt - in einem Mischglied 27 vermindert um den Beschleunigungsbegrenzungswert aᵥ - den ersten alternativen Beschleunigungssollwert A1 entsprechend Gleichung (4b). Aus der Anordnung der Elemente 20 bis 23 ergibt sich sinnfällig die Struktur eines nichtlinearen Wegreglers, dessen Ausgangsgröße V1* den Sollwert für einen ihm unterlagerten ebenfalls nichtlinearen Geschwindigkeitsregler 26 bildet, wobei für den Fall, daß der erste Beschleunigungssollwert A1 über die Auswahlschaltung 18 wirksam ist, diesem nichtlinearen Geschwindigkeitsregler 26 noch der Beschleunigungsregler mit dem Sollwert A* unterlagert wird, wie ein Vergleich mit der Anordnung gemäß FIG 1 zeigt.

Der zweite alternative Beschleunigungssollwert A2 entsteht als Ausgangssignal eines weiteren radizierenden Funktionsgenerators 29, dessen Eingangssignal in der mittels eines Multiplizierers 30 um den Faktor 2 . Rₘₐₓ vervielfachten Differenz zwischen einem beliebig vorgebbaren Geschwindigkeitswert V2* und dem geführten Sollwert V_{F} besteht. Die Ausgangsgröße des radizierenden Funktionsgenerators 29 ist dabei für positive Polarität auf den Beschleunigungsbegrenzungswert a_{b} und für negative Polarität auf den Verzögerungsbegrenzungswert aᵥ beschränkt. In der dargestellten Stellung des Schalters 31 wird dieser vorgebbare Geschwindigkeitswert V2* von einem geeigneten Sollwertgeber 32 bezogen, welcher einfach mittels eines an einer konstanten Spannung liegenden Potentiometers realisiert werden könnte. Für den Fall, daß der erste alternative Beschleunigungswert A1 größer als Null ist, nimmt der Schalter 31 die dargestellte Stellung ein, während für den Fall, daß der erste alternative Beschleunigungssollwert kleiner als Null wird, der Schalter 31 betätigt wird, so daß als Geschwindigkeitswert V2* der Wert Null vorgegeben ist. Wie in Verbindung mit FIG 1 wiederum deutlich wird, steht für den Fall, daß von der Auswahlschaltung 18 der zweite alternative Beschleunigungssollwert A2 ausgewählt wird, der Positionsantrieb unter der Wirkung eines mittels des Funktionsgebers 29 realisierten nichtlinearen Geschwindigkeitsreglers, dessen Sollwert in dem Geschwindigkeitswert V2* besteht. Dieser kann während der Fahrt beliebig durch entsprechende Betätigung des Sollwertgebers 32 verändert werden, er wird aber in dem Moment, in dem vom im Eingriff befindlichen ersten alternativen Beschleunigungssollwertes A1 eine negative Beschleunigung, d.h. eine Verzögerung gefordert wird, durch Betätigung des Schalters 31 vom Ausgangssignal eines Grenzwertmelders 33 auf den Wert Null gesetzt. Damit wird der zweite alternative Beschleunigungswert vorbereitet, in der später stattfindenden Schlußphase des Einlaufes die Führung zu übernehmen.

Die Auswahlschaltung 18 trifft nun entsprechend den bei den Gleichungen (7a) und (7b) angegebenen Bedingungen die Entscheidung darüber, welcher der beiden zur Verfügung gestellten alternativen Beschleunigungssollwerten A1 bzw. A2 zum Eingriff auf den Beschleunigungsregelkreis kommt. Unter anderem muß hierzu die Differenz zwischen erstem und zweitem Beschleunigungswert gebildet werden. Dieses Differenzsignal A1 - A2 wird nun auch dazu verwendet, um über einen Grenzwertmelder 34 das Signal ASTOP ausgeben zu lassen, mit welchem der bei Start begonnene Hochlauf zweier die Beschleunigungsbegrenzungen a_{b} und aᵥ liefernden Integratoren 35 und 36 unterbrochen wird. Beim Start ist a_{b} = aᵥ = 0 und demzufolge entsprechend den Gleichungen (4b) und (6) der erste alternative Beschleunigungswert größer als der zweite alternative Beschleunigungswert. Das Signal ASTOP ist daher ein H-Signal, mit welchem der Schalter 37 betätigt, d.h. in seine geschlossene Stellung gebracht wird. Da das Ausgangssignal der Grenzwertmelder 38a und 38b beim Start ebenfalls H-Signal aufweist, sind auch die Schalter 39 und 40 betätigt und die Ausgangssignale der Integratoren 35 und 36 beginnen sich ausgehend vom Wert Null zeitlinear zu erhöhen, wobei diese Veränderung solange anhält, bis entweder die Ausgangssignale a_{b} und aᵥ die vorgegebenen Maximalwerte a_{bmax} bzw. aᵥₘₐₓ erreichen oder vorher das Signal ASTOP zu Null geworden ist. In beiden Fällen wird die die Verbindung zwischen der mit Rₘₐₓ bezeichneten Spannungsquelle und den Eingängen der Integratoren 35 bzw. 36 durch Öffnen eines der Schalter 37 bzw. 39 oder 40 unterbrochen.

FIG 4 zeigt eine vorteilhafte Ausführungsform des Funktionsgenerators 29 mit seinen durch die Begrenzungswerte a_{b} und aᵥ festgelegten Aussteuergrenzen. Er muß zur Verarbeitung von Eingangssignalen e beiderlei Polarität geeignet sein muß. Zur Verwendung kommt jedoch in der Anordnung nach FIG 4 ein demgegenüber einfacher aufgebauter, radizierender Funktionsgenerator 41, der nur aus einer positiven Eingangsgröße deren Quadratwurzel zu bilden hat. Dessen Eingang ist mit dem Ausgang eines Betragsbildners 42 verbunden, der von der Eingangsgröße e beaufschlagt wird, welche beiderlei Polaritäten aufweisen kann und die auch einem Komparator 43 zugeführt ist, welcher dann ein Signal der Größe +1 abgibt, wenn die Eingangsgröße eine positive Polarität aufweist und ein Signal der Größe -1 abgibt, wenn die Eingangsgröße e von negativer Polarität ist. Insoweit gleicht dieser als Polaritätsgeber wirkende Komparator 43 in seiner Funktion dem Fahrtrichtungsgeber 17. Über einen Grenzwertmelder 44 vermag das Ausgangssignal des Polaritätsgebers die Betätigung eines Schalters 47 zu bewirken, mit welchem ein dem Begrenzungswert für die Beschleunigung a_{b} entsprechendes Signal auf den Eingang einer Minimumschaltung 45 durchgeschaltet wird, während bei negativem Eingangssignal e das Ausgangssignal des Grenzwertmelders 44 den Wert Null aufweist und den Schalter 47 in die dargestellte Stellung bringt, in welcher der Begrenzungswert für die Verzögerung aᵥ an den Eingang der Minimumschaltung 45 gelangt. Der andere Einang der Minimumschaltung 45 ist mit dem Ausgang des radizierenden Funktionsgenerators 41 verbunden. Die Minimumschaltung läßt jeweils von ihren beiden stets positiven Eingangssignalen jeweils das kleinere durch, welches dann in einem Multiplizierer 46 mit dem Ausgangssignal des Polaritätsgebers 43 verknüpft wird, womit erreicht wird, daß das Ausgangssignal A2 stets dieselbe Polarität wie das Eingangssignal e bekommt. Mit der in FIG 4 dargestellten Einrichtung läßt sich also die im Blocksymbol 29 der FIG 3 dargestellte, im ersten und dritten Quadranten verlaufende Wurzelfunktion realisieren, obwohl nur ein einfacher Funktionsgenerator für den ersten Quadranten Verwendung findet.

FIG 5 zeigt eine Realisierung der Auswahlschaltung 18 für die zwei alternativ bereitgestellten Beschleunigungssollwerte A1 und A2. Die Auswahlfunktion, wie sie in den Gleichungen (7a) und (7b) definiert ist, würde bei ihrer unmittelbaren Umsetzung in diskrete Bauelemente die Verwendung von Polaritätsgebern für die Signumfunktion und Multiplizierer zur Verknüpfung mit der Differenz A1 - A2 erfordern. Gemäß FIG 5 gelingt jedoch die Realisierung dieser Auswahlfunktion unter Vermeidung von Multiplizierern mit vergleichsweise einfacheren Bauelementen. Die Auswahl zwischen den beiden alternativ bereitgestellten Beschleunigungssollwerten A1 und A2 wird vom Ausgangssignal eines Exklusiv-ODER-Gatters 48 bewirkt. Führt der Ausgang des Exklusiv-ODER-Gatters 48 ein H-(High)Signal, dann wird der Schalter 49 betätigt, so daß der zuvor wirksame alternative Beschleunigungssollwert A2 abgelöst wird und nunmehr der alternative Beschleunigungssollwert A1 als Beschleunigungssollwert A* zur Wirkung gelangt. Führt der Ausgang des Exklusiv-ODER-Gatters 48 dagegen ein L-(Low)-Signal, dann befindet sich der Schalter 49 in der in FIG 5 dargestellten Stellung. Die Eingänge des Exklusiv-ODER-Gatters sind mit den Ausgängen zweier Grenzwertmelder 50 und 51 verbunden, von denen der Grenzwertmelder 51 vom alternativen Beschleunigungssollwert A1 beaufschlagt wird und dann ein H-Signal führt, wenn der alternative Beschleunigungssollwert A1 von positiver Polarität ist. Gleiches gilt für den Grenzwertmelder 51 bezüglich der Polarität seines in der Differenz zwischen erstem und zweitem alternativen Beschleunigungssollwert bestehenden Eingangssignals, welches in einem Mischglied 52 gebildet wird. Ein H-Signal entsteht am Ausgang des Grenzwertmelders 51 also nur dann, wenn die genannte Differenz A1 - A2 von positiver Polarität ist, d.h. wenn A1 größer ist als A2. Ein Exklusiv-ODER-Gatter führt an seinem Ausgang nur dann ein H-Signal, wenn seine beiden Eingänge unterschiedliche Signale führen. Unter Beachtung dieser Wirkungsweise läßt sich zeigen, daß die in FIG 5 dargestellte Anordnung genau die in den Gleichungen (7a) und (7b) wiedergegebene Auswahlfunktion durchführt.

Große Anforderungen an die Flexibilität des Fahrprogrammes werden insbesondere bei Personenbeförderungsanlagen gestellt, wenn noch nach Fahrtantritt entstehende individuelle Wünsche der Fahrgäste berücksichtigt werden sollen. Dies läßt sich mit einer Varianten des erfindungsgemäßen Verfahrens erreichen, welche darin besteht, daß auch bei weiterliegenden Fahrtzielen zunächst immer ein Wegsollwert vorgegeben wird, welcher der nächstgelegenen Haltestelle entspricht und dann jeweils kurz bevor der erste alternative Beschleunigungssollwert zum zielgerichteten Stillsetzen an dieser Haltestelle eingreifen würde, abgeprüft wird, ob wirklich auch dort angehalten werden soll, d.h. ob nicht mangels eines bis dahin geäußerten Haltewunsches statt dessen ein weiter abliegender Haltepunkt angefahren werden soll. In diesem Fall würde der Wegsollwert um einen Wert erhöht werden, welcher der nunmehr nächsten Haltestelle entspricht. Es wird also der Wegsollwert bedarfsweise in den einzelnen möglichen Haltestellen solange vergrößert, bis er dem gewünschten Ziel entspricht. Diese inkrementellen Sollwerterhöhungen wirken sich nicht im Fahrverlauf aus; dieser ist derselbe als wenn der gewünschte Sollwert gleich zu Anfang vorgegeben worden wäre. Besondere Bedeutung kommt dieser stufenweisen Erhöhung des Wegsollwertes bei führerlosen Traktionsantrieben, z.B. Hängebahnen zu. Hier könnten als mögliche, vom Postitionsantrieb anzufahrende Haltestellen zusätzlich kollisionsträchtige Abschnitte wie Weichen oder Kreuzungen vorgesehen werden, so daß die Anlage regelmäßig dazu vorbereitet wird, vor diesen Gefahrenstellen anzuhalten und nur für den Fall, daß ein Unbedenklichkeitssignel für dieser Gefahrenstelle vorliegt, ohne Halt und Verzögerung weiterzufahren.

FIG 6 zeigt ein Ausführungsbeispiel eines Weggebers 19 für den Wegsollwert S*, mit dem eine solche stufige Sollwertveränderung unter Einflußnahme der beiden alternativen Beschleunigungssollwerte A1 und A2 vorgenommen werden kann. Das Ausführungsbeispiel soll sich auf eine Personenbeförderungsanlage mit fünf Haltepunkten, beispielsweise fünf Stockwerke beziehen. Es sind demzufolge fünf Sollwertquellen S1 bis S5 vorgesehen, deren Potentiale mittels von den einzelnen Stufen eines Schieberegisters 53 betätigbaren Schaltern P1 bis P5 nacheinander als Sollwert S* ausgegeben werden können. Ein Schieberegister ist eine Einrichtung, bei welcher der Signalzustand einer Zelle jeweils nach Eintreffen eines Signals am Eingang CL an die Nachbarzelle weitergegeben - weitergeschoben - wird. In dem in FIG 6 dargestellten Beispiel befindet sich das Schieberegister 53 gerade in dem Zustand, in welchem seine linksäußerste Zelle als Ausgangssignal H-Signal führt und damit den ihr zugeordneten Schalter p1 betätigt hat. Am Ausgang erscheint demzufolge als Sollwert S* der Wert S1, welcher dem untersten Stockwerk entsprechen würde. Für eine Aufwärtsfahrt ist das Fahrtrichtungssignal FR ein H-Signal, so daß die nächste am Eingang CL eintreffende positive Impulsflanke, d.h. ein Wechsel von L- auf H-Signal, das H-Signal der linksäußersten Zelle des Schieberegisters 53 um eine Zelle nach rechts wandern läßt, womit der Schalter P2 geschlossen wird, während der Schalter P1 sich öffnet. Auf jede derartige, am Eingang CL eintreffende Impulsflanke wandert also das H-Signal eine Zelle weiter nach rechts, so daß die Sollwerte S1 bis S5 nacheinander als aktueller Sollwert S* ausgegeben werden. Wenn bei Abwärtsfahrt dagegen das Fahrtrichtungssignal den Wert -1 aufweist, ist das Schieberegister 53 so eingerichtet, daß das H-Signal der einzelnen Zelle jeweils an die linke Nachbarzelle weitergegeben wird. Derartige, die Information wahlweise nach rechts oder links schiebende Register sind an sich bekannt. Mittels einer Reihe von Wahltastern T1 bis T5 können bistabile Kippstufen B1 bis B5 gesetzt und damit die anzufahrenden Fahrtziele gespeichert werden. Diese Wahltaster sind entweder in der Fahrerkabine und/oder stationär angebracht. Durch Betätigung der Tasten T1 bis T5 können die den bistabilen Kippstufen B1 bis B5 zugeordneten Schalter h1 bis h5 betätigt werden, womit die Sollwertquellen S1 bis S5 mit einer Dioden-Auswahlschaltung verbunden werden können. Für die Potentiale der Sollwertquellen gilt S5>S4>S3>S2>S1>0. Je nach Stellung der bieden gleichzeitig vom Fahrtrichtungssignal FR über eine Grenzwertmelder 54 betätigbaren Schalter 55 und 56 ist die Dioden-Auswahlschaltung entweder als Minimum-Auswahlschaltung oder als Maximum-Auswahlschaltung konfiguriert. In der FIG 6 sind die Schalter 55 und 56 in ihrem unbetätigten Zustand dargestellt, welchen sie bei Abwärtsfahrt einnehmen und wobei die mit den Kathoden miteinander verbundenen Dioden über einen Widerstand 57 mit dem Masse- oder Bezugspotential verbunden sind. Es ist dann eine Maximum-Auswahlschaltung konfiguriert, welche von den mittels der bistabilen Kippstufen B1 bis B5 eingespeicherten Fahrtzielen jeweils dasjenige am Eingang eines Mischgliedes 58 wirksam werden läßt, dessen Sollwertpotential am größten ist. Umgekehrt wird bei Aufwärtsfahrt das Fahrtrichtungssignal FR den Wert 1 annehmen und damit die Schalter 55 und 56 betätigen, womit die mit ihren Anoden untereinander verbundenen Dioden über den Widerstand 57 mit einer positiven Gleichspannung P verbunden sind. Diese Gleichspannung P weist ein positives Potential auf, welches größer ist als das größte der Sollwertpotentiale, S5, das der am weitesten abliegenden Haltestelle entspricht. Damit ist eine Minimumschaltung konfiguriert, welche jeweils von den angewählten Haltestellen-Potentialen dasjenige auf der mit dem Mischglied 58 verbundenen Leitung 59 wirksam werden läßt, welches den kleinsten Wert aufweist. Der zweite Eingang des Mischgliedes 58 ist mit dem jeweils von einem der Schalter p1 bis p5 aktivierten aktuellen Sollwertsignal beaufschlagt. Der Ausgang des Mischgliedes 58 ist über einen Multiplizierer 60 mit dem Fahrtrichtungssignal FR verknüpft und mit einem Grenzwertmelder 61 verbunden, dessen Ausgang über ein ODER-Gatter 62 ein UND-Gatter 63 beaufschlagt. Ein zweiter Eingang des UND-Gatters 63 ist über einen weiteren Grenzwertmelder 64 mit dem ersten alternativen Beschleunigungssollwert A1 verbunden und ein dritter Eingang des UND-Gatters 63 wird vom Ausgangssignal eines Mischgliedes 65 über einen weiteren Grenzwertmelder 66 beaufschlagt. In dem Mischglied 65 wird die Differenz zwischen dem zweiten und dem ersten alternativen Beschleunigungssollwert gebildet und zu dieser Differenz ein kleiner Wert ΔA hinzuaddiert, welcher kleiner ist als 1.000stel des maximalen Begrenzungswertes a_{bmax} für die Beschleunigung. Der Ausgang des UND-Gatters 63 wirkt über eine ODER-Gatter 67 auf den Eingang CL des Schieberegisters 53. Ein zweiter Eingang des ODER-Gatters 67 kann mittels eines von einem Startsignal betätigbaren Schalters 68 mit einer H-Signal liefernden Spannungsquelle verbunden werden.

Die Wirkungsweise der in FIG 6 dargestellten Einrichtung ist folgende: Vorausgesetzt sei, daß sich der Positionsantrieb in der dem Sollwert S1 zugeordneten Haltestelle befindet und zunächst als Fahrtziel das vierte Stockwerk durch Betätigung des Tasters T4 gewählt ist. Mit dem Signal START wird der Schalter 68 betätigt und das Schieberegister eine Stufe weitergeschaltet, so daß durch das dadurch bedingte Schließen des Schalters p2 dem Positionsantrieb als Sollwert S* der Sollwert S2 vorgegeben wird. Das Fahrtrichtungssignal FR hat den Wert 1, die Schalter 55 und 56 finden sich also in ihrer nicht dargestellten Stellung, in welcher eine Minimumschaltung konfiguriert ist. Der Positionsantrieb beginnt sich nun in Richtung auf die Haltestelle entsprechend dem Sollwert S2 zu bewegen. Kurz nach Fahrtbeginn soll nun zusätzlich noch die Haltestelle entsprechend dem Sollwert S3 durch Betätigung der Wahltaste T3 gewählt werden, was jedoch zunächst keine weitere Konsequenz für das Fahrverhalten hat. Im Verlauf der Annäherung an die nächstgelegene Haltestelle entsprechend dem durch den Zustand des Schieberegisters 53 aktivierten Sollwert S2, würde eine Zielbremsung dann eingeleitet werden, wenn bei positiven ersten alternativen Beschleunigungssollwert die Differenz zwischen dem zweiten alternativen Beschleunigungssollwert und dem ersten alternativen Beschleunigungssollwert negativ wird. Kurze Zeit vor Eintritt dieser Bedingung, wobei diese kurze Zeit durch den kleinen Zusatzwert ΔA bestimmt ist, sind zwei der drei UND-Bedingungen des UND-Gatters 63 erfüllt. Wenn zu diesem Zeitpunkt auch noch die dritte UND-Bedingung erfüllt wäre, würde ein Schiebesignal für das Schieberegister 53 erzeugt werden, welches eine Sollwerterhöhung vornimmt und demzufolge den Einsatz der Zielbremsung verhindert. Mit der dritten Bedingung, welche in einem H-Signal des Grenzwertmelders 61 besteht, kann also geprüft werden, ob ein Bedarf für eine Weiterschaltung, d.h. Sollwerterhöhung, besteht oder ob der Antrieb an dem Haltepunkt S2 zum Stillstand gesteht werden soll. Ein solcher Bedarf nach einer Sollwerterhöhung bei gleichzeitiger Unterdrückung einer Zielbremsung besteht immer dann, wenn der kleinste eingespeicherte Haltepunkt größer ist als der momentan ausgegebene Sollwert S*. In diesem Fall wird das Ausgangssignal des Mischgliedes 58 größer als Null, welches bei Aufwärtsfahrt der Grenzwertmelder 61 mit einem H-Signal an seinem Ausgang beantwortet. Nachdem als nächster Haltepunkt der dem Sollwert S3 entsprechende Wert in die Minimumschaltung eingespeichert wurde, wird also die Zielbremsung bezüglich des Haltepunktes S2 durch Weiterschaltung des Schrittschaltwerkes 53 unterdrückt und die Haltestelle S2 überfahren. Befindet sich der Positionsantrieb zwischen der Haltestelle S2 und S3, dann weist das Ausgangssignal des Mischgliedes 58 ein L-(Low)-Signal auf. Die Weiterschaltung des Schrittschaltwerkes 53 wird verhindert und der Positionsantrieb kommt an der vorgesehenen Halteposition S3 zum Stillstand. Nach einem erneuten Start setzt sich dieses Spiel der bedarfsweisen Sollwerterhöhung fort, bis der Positonsantrieb am nächsten eingespeicherten Haltepunkt zum Stillstand gebracht wird.

Für die Abwärtsfahrt, d.h. eine Bewegung von der Haltestelle S5 bis S1, gelten analoge Verhältnisse. Wie schon erwähnt, ist hierzu eine Maximumschaltung konfiguriert, welche jeweils das größte der eingespeicherten Sollwertpotentiale auf die mit dem Mischglied 58 verbunden Leitung 59 bringt.

Für den Fall, daß z.B. bei fahrweggebundenen, führerlosen Traktionsantrieben gewisse Gefahrenstellen, beispielsweise in Form von Weichen und Kreuzungen vorhanden sind, welche gegebenenfalls einen Nothalt bedingen, können in FIG 6 die gestrichelt eingezeichneten Erweiterungen vorgesehen werden. Diese bestehen darin, daß z.B. zwischen den normalen Haltestellen zwei zusätzliche Sollwerte (W1 und W2) in die Maximum- bzw. Minimumschaltung fest eingespeist werden und entsprechende Stufen des Schieberegisters 53 zur Ausgabe dieser Sollwerte vorgesehen werden. Damit ist zunächst ein Halt an diesen Punkten einprogrammiert, welcher dann aufgehoben wird, wenn ein Freigabesignal OK auf den zweiten Eingang des ODER-Gliedes 62 gegeben wird.

FIG 7 zeigt eine zu dem in FIG 6 dargestellten Wegsollwertgeber passende Streckenführung einer Hängebahn (H-Bahn). Die Endhaltestellen der Strecke sind mit S1 und S5 bezeichnet, dazwischen liegen die Bedarfshaltestellen S2 bis S4. Zwischen den Haltestellen S1 und S2 ist stilisiert eine mit 69 bezeichnete Fahrgastkabine angedeutet, welche sich in Richtung der Endhaltestelle S5 bewegt. Zur Vermeidung von Kollisionen an kritischen Gefahrenpunkten, im dargestellten Beispiel Einmündungen oder Weichen 70 bzw. 71, sind mit W1 bzw. W2 bezeichnete Nothaltestellen vorgesehen. Bei der angegebenen Fahrtrichtung muß daher nach dem Passieren der Haltestelle S2 geprüft werden, ob mit einer Kollisionssituation an der Weiche 70 zu rechnen ist und, falls diese Frage verneint werden kann, wäre als OK-Signal ein H-(High)-Signal zu geben, so daß die Nothaltestelle W1 überfahren wird, während bei einem L-(Low)-Wert des OK-Signals am Punkt W1 angehalten wird. Die nächste Nothaltestelle W2 ist bei der angegebenen Fahrtrichtung der Fahrgastkabine ohne Bedeutung. Hier kann sofort nach Passieren der Bedarfshaltestelle S3 das Freigabesignal OK ein H-(High)-Signal sein und die Kollisionsprüfung müßte in diesem Fall in analoger Weise gegebenenfalls in einer sich auf den Streckenabschnitt 72 befindlichen und sich auf die Weiche 71 zubewegenden Fahrgastkabine durchgeführt werden.

In den FIG 8 bis 10 sind für das erfindungsgemäße Verfahren typische Fahrdiagramme wiedergegeben. Dargestellt sind jeweils in zeitlicher Abhängigkeit der geführte Ruckwert R_{F}, der geführte Geschwindigkeitswert V_{F}, der Geschwindigkeitssollwert V2*, der Geschwindigkeitssollwert V1* für den dem Wegregler 22, 23 unterlagerten Geschwindigkeitsregler 25, 26 sowie die beiden alternativen Beschleunigungssollwerte A1 und A2.

Gemäß FIG 8 wird der Positionsantrieb nach dem Start zunächst mit dem zweiten alternativen Beschleunigungssollwert A2 auf eine Geschwindigkeit V2*, welche der maximal zulässigen Geschwindigkeit entsprechen möge, hochgefahren. Durch Verändern des Geschwindigkeitssollwertes V2* zum Zeitpunkt t₁ wird die Geschwindigkeit des Positionsantriebes PA auf einen beliebigen Zwischenwert, der auch in einer sogenannten Schleichgeschwindigkeit bestehen könnte, vermindert. Bis zum Zeitpunkt t₂ steht der Positionsantrieb unter der Wirkung des zweiten alternativen Beschleunigungssollwertes A2 entsprechend der Bedingung gemäß Gleichung (7b). Ab dem Zeitpunkt t₂ ist die Bedingung entsprechend der Gleichung (7a) erfüllt und die Zielbremsung unter der Wirkung des ersten alternativen Beschleunigungssollwertes setzt ein. Der geführte Geschwindigkeitssollwert V_{F} wird nun unter der Wirkung des mit den Gleichungen (4a) und (4b) beschriebenen Wegreglers mit der in der FIG mit BP bezeichneten Geraden zur Deckung gebracht und längs ihr bis zum Zeitpunkt t₃ geführt. Die Gerade BP würde in einem Weg-Geschwindigkeitsdiagramm der sogenannten Bremsparabel entsprechen. Zum Zeitpunkt t₃ wird der geführte Geschwindigkeitssollwert V_{F} kleiner als der Wert a$\frac{\text{2}}{\text{v}}$/2 . Rₘₐₓ, so daß sich entsprechend der Gleichung (6) der Wert des zweiten alternativen Beschleunigungssollwertes von seiner Begrenzung -aᵥₘₐₓ zu lösen beginnt und die Bedingung gemäß Gleichung (7b) wieder erfüllt ist. Es löst also der zweite alternative Beschleunigungssollwert A2 den zuvor wirksam gewesenen ersten alternativen Beschleunigungssollwert A1 ab und die Beschleunigung des Positionsantriebs wird zeitlinear bis auf den Wert Null vermindert, womit sich der verrundete Geschwindigkeitsverlauf von V_{F} ergibt, bis dann schließlich der Positionsantrieb zum Zeitpunkt t₄ zur Ruhe kommt. Dann hat sowohl die Wegregelabweichung ΔS den Wert Null, als auch die Beschleunigung und die Geschwindigkeit des Positionsantriebs. Würde der erste alternative Beschleunigungssollwert A1 zum Zeitpunkt t₃ nicht vom zweiten alternativen Beschleunigungssollwert A2 abgelöst werden, dann würde der Positonsantrieb mit konstanter Verzögerung zum Zeitpunkt ${\text{t₃ + t}}_{\text{e}} \text{/2}$ nur bis zu einer Stelle gelangen, die um eine Wegstrecke SZ vor dem vorgesehenen Haltepunkt liegt, wobei SZ dem Wert
entspricht. Rechtzeitig zum Zeitpunkt t₃, was einer Wegstrecke entspricht, welche um den vierfachen Betrag von SZ vor dem vorgesehenen Haltepunkt liegt, gerät der Positionsantrieb wieder unter die Kontrolle des zweiten alternativen Beschleunigungswertes A2 und kommt zum Zeitpunkt ${\text{t₃ + t}}_{\text{e}}$ am vorgegebenen Haltepunkt (S_{F} = S*) zur Ruhe, wie aus dem rechts oben in der FIG 7 dargestellten Weg-Zeit-Teildiagramm hervorgeht.

FIG 9 zeigt ein Fahrdigaramm für "kleine Wege", d.h. für Haltepunkte, welche so nahe am Startpunkt liegen, daß die maximale Beschleunigung a_{bmax} im Verlauf der Fahrt nicht erreicht wird, weil die Zielbremsung schon vorher erfolgen muß. Wiederum steht der Positionsantrieb vom Start bis zum Zeitpunkt t₂ unter der Wirkung des zweiten alternativen Beschleunigungssollwertes A2, ab dem Zeitpunkt t₂ beginnt die Zielbremsung unter Wirkung des ersten alternativen Beschleunigungssollwertes A1 und zum Zeitpunkt t₃ wird dieser zum Einlaufen in die vorgesehene Haltestelle vom zweiten alternativen Beschleunigungssollwert A2 abgelöst. Die Umschaltung des Geschwindigkeitssollwertes V2* auf den Wert Null, welcher dann später für den Einlauf in die Haltestelle benötigt wird, findet zum Zeitpunkt t₂ʹ statt und ist entsprechend Gleichung (5) mit dem Negativwerden des ersten alternativen Beschleunigungssollwertes A1 gekoppelt. Damit wird sichergestellt, daß die Bedingung entsprechend Gleichung (7a) auch nach dem Nulldurchgang von A1 weiterhin gültig bleibt und nach wie vor die Zielbremsung mit dem ersten alternativen Beschleunigungssollwert A1 erfolgen kann.

FIG 10 zeigt einen Fahrverlauf, wie er sich bei der im Zusammenhang mit FIG 6 beschriebenen Variante der stufenweisen Sollwertverstellung ergibt. Es sind jeweils mit S1 bis S5 Abschnitte im Verlauf des ersten alternativen Beschleunigungssollwertes A1 vermerkt, welche sich unter der Wirkung dieser Sollwerte ergeben. In Übereinstimmung mit dem Beispiel in FIG 6 gilt S5>S4>S3>S2>S1. Man erkennt, daß jeweils kurz bevor die Bedingung gemäß Gleichung (7a) erfüllt wäre und ein Durchgriff des ersten alternativen Beschleunigungssollwert zum Zwecke der Zielbremsung erfolgen würde, der Sollwert jeweils um eine Stufe erhöht wird, so daß der erste alternative Beschleunigungssollwert nicht zum Eingriff kommt und eine Zielbremsung nicht stattfindet. Beim Sollwert S5 unterbleibt schließlich eine weitere Sollwerterhöhung und der erste alternative Beschleunigungssollwert A1 übernimmt die Führung zum Zeitpunkt t₂. Würde man beispielsweise dagegen die Sollwerterhöhung von S1 auf S2 unterlassen, so ergäbe sich im Prinzip ein Fahrverlauf, wie er in FIG 9 dargestellt ist.

Die FIG 8 bis 10 machen deutlich, daß während der Fahrt in recht freizügiger Weise Wegsollwert- bzw. Geschwindigkeitssollwertverstellungen vorgenommen werden können und sich damit auf einfache Weise praktisch beliebige Fahrwünsche realisieren lassen.

## Patentansprüche

1. Verfahren zur ruck-, beschleunigungs- und geschwindigkeitsbegrenzten Wegregelung eines Positionsantriebes mit unterlagerter Geschwindigkeitsregelung, wobei unter dreifacher zeitlicher Integration eines Ruckwertes (R_{F}) eine Führung des Beschleunigungs-, des Geschwindigkeits- und des Wegsollwertes des Positionsantriebes erfolgt und als Ruckwert in einem Beschleunigungsregelkreis (12, 15, 17) die verstärkte Differenz zwischen einem Beschleunigungssollwert (A*) und dem Zeitintegral des Ruckwertes gebildet wird, wobei der Betrag des Ruckwertes auf einen maximalen Wert (Rₘₐₓ) begrenzt wird, **gekennzeichnet** durch folgende Schritte:
a) Es wird in Abhängigkeit vom noch zurückzulegenden Restweg (ΔS) ein erster alternativer Beschleunigungssollwert (A1) gebildet, mit welchem der Positionsantrieb mit konstanter Verzögerung (aᵥ) nicht über eine Stelle hinaus gelangt, die eine bestimmte Wegstrecke (SZ) vor einem vorgebbaren Wegsollwert (S*) liegt;
b) es wird ein zweiter, alternativer Beschleunigungssollwert (A2) gebildet, dessen Betragsquadrat proportional der Differenz zwischen einer vorgebbaren Geschwindigkeit (V2*) und dem geführten Geschwindigkeitssollwert (V_{F}) ist, mit welchem der Positionsantrieb überschwingungsfrei auf diese vorgebbare Geschwindigkeit (V2*) gebracht werden kann;
c) nach dem Start wird zunächst der zweite alternative Beschleunigungssollwert (A2), zur Einleitung einer Zielbremsung der erste alternative Beschleunigungssollwert (A1) und zum Einlaufen in die mit dem Wegsollwert (S*) jeweils vorgegebene Haltestelle wieder der zweite alternative Beschleunigungssollwert (A2) zur Wirkung gebracht, wenn der Positionsantrieb eine Stelle erreicht hat, welche um den vierfachen Wert der bestimmten Wegstrecke (SZ) vor der vorgegebenen Haltestelle liegt.

2. Verfahren nach Anspruch 1, **gekennzeichnet** durch folgende Schritte:
a) Begrenzungswerte für die Beschleunigung (a_{b}) und für die Verzögerung (aᵥ) werden, beginnend mit dem Start des Positionsantriebes, vom Wert Null an zeitlinear bis zu ihren Maximal-Maximalwerten a_{bmax} und aᵥₘₐₓ erhöht;
b) der erste alternative Beschleunigungssollwert (A1) wird kontinuierlich in Abhängigkeit vom Restweg ( S), vom geführten Geschwindigkeitssollwert (V_{F}), vom geführten Beschleunigungssollwert (A_{F}), vom jeweiligen Begrenzungssignal für die Verzögerung (aᵥ), von dem maximalen Ruckwert (Rₘₐₓ) und von einem Fahrtrichtungssignal (FR) ermittelt (Gleichungen 4a und 4b);
c) es wird laufend in Abhängigkeit vom geführten Geschwindigkeitssollwert (V_{F}), von dem Fahrtrichtungssignal (FR), von der vorgebbaren Geschwindigkeit (V2*) und von dem maximalen Ruckwert (Rₘₐₓ) ein zwischen den Begrenzungswerten für die Beschleunigung (a_{b}) bzw. für die Verzögerung (aᵥ) beschränkter, zweiter alternativer Beschleunigungssollwert (A2) ermittelt (Gleichung 6), wobei der vorgebbare Geschwindigkeitssollwert (V2*) auf den Wert Null gesetzt wird, wenn der erste alternative Beschleunigungssollwert (A1) kleiner als Null wird;
d) abhängig davon, ob die mit der Polarität des ersten alternativen Beschleunigungssollwertes (A1) bewertete Differenz zwischen erstem und zweitem alternativen Beschleunigungssollwert (A1 - A2) kleiner bzw. gleich oder größer als Null ist, wird entweder der erste oder der zweite alternative Beschleunigungssollwert als Sollwert (A*) des Beschleunigungsregelkreises zur Wirkung gebracht (Gleichungen 7a und 7b);
e) die zeitlineare Erhöhung der Begrenzungswerte für die Beschleunigung a_{b} bzw. für die Verzögerung aᵥ wird dann abgebrochen, wenn der erste alternative Beschleunigungssollwert (A1) kleiner wird als der zweite alternative Beschleunigungssollwert (A2) (Gleichung 8a).

3. Verfahren nach Anspruch 1 oder 2, insbesondere für Personenbeförderungsanlagen, **dadurch gekennzeichnet,** daß der Wegsollwert (S*) immer entsprechend der jeweils nächstgelegenen Haltestelle vorgegeben wird und der vorgebbare Wegsollwert (S*) während der Fahrt bei positivem ersten alternativen Beschleunigungssollwert (A1) kurz bevor die Differenz zwischen erstem alternativen Beschleunigungssollwert und zweitem alternativen Beschleunigungssollwert (A2) zu Null wird, bedarfsweise vergrößert wird.

4. Verfahren nach Anspruch 3 für fahrweggebundene, insbesondere schienengebundene, führerlose Traktionsantriebe, **dadurch gekennzeichnet,** daß als Haltestellen Weichen, Kreuzungen oder sonstige Gefahrenstellen vorgesehen sind.

5. Einrichtung zur ruck-, beschleunigungs- und geschwindigkeitsbegrenzten Wegregelung eines Positionsantriebes mit unterlagerter Geschwindigkeitsregelung, wobei unter dreifacher zeitlicher Integration eines Ruckwertes (R_{F}) eine Führung des Beschleunigungs-, des Geschwindigkeits- und des Wegsollwertes des Positionsantriebes erfolgt und als Ruckwert in einem Beschleunigungsregelkreis (12, 15, 17) die verstärkte Differenz zwischen einem Beschleunigungssollwert (A*) und dem Zeitingegral des Ruckwertes gebildet wird, wobei der Betrag des Ruckwertes auf einen maximalen Wert (Rₘₐₓ) begrenzt wird, **gekennzeichnet** durch folgende Merkmale:
a) Es sind zwei mit einer dem maximalen Ruckwert (Rₘₐₓ) entsprechenden Spannung beaufschlagbare Integratoren (35, 36) zur Erzeugung von Begrenzungswerten für die Beschleunigung (a_{b}) und für die Verzögerung (aᵥ) vorgesehen, deren Ausgangsspannungen, beginnend mit dem Start des Positionsantriebes (PA), vom Wert Null an zeitlinear bis zu Maximalwerten (a_{bmax} bzw. aᵥₘₐₓ) erhöht werden, wobei die Eingangsspannungen der Integratoren (35, 36) vom Ausgangssignal (ASTOP) eines Grenzwertmelders (34), dem eingangsseitig die Differenz zwischen den beiden alternativen Beschleunigungssollwerten (A1-A2) zugeführt ist, deaktivierbar sind;
b) zur Ermittlung des ersten alternativen Beschleunigungssollwertes (A1), der vom noch zurückzulegenden Restweg (ΔS), vom geführten Geschwindigkeitssollwert (V_{F}), vom geführten Beschleunigungssollwert (A_{F}), vom jeweiligen Begrenzungssollwert für die Verzögerung (aᵥ) von einem maximalen Ruckwert (Rₘₐₓ) und von einem Fahrtrichtungssignal (FR) abhängig ist (Gleichungen 4a und 4b), ist ein Funktionsgenerator (22) mit einem nachgeordneten radizierenden Funktionsgenerator (23) vorgesehen, dessen Ausgangssignal (V1*) zusammen mit dem geführten Geschwindigkeitssollwert (V_{F}) einem Mischglied (24) zugeführt ist, wobei das Ausgangssignal des Mischgliedes (24) einen weiteren radizierenden Funktionsgenerator (26) beaufschlagt;
c) zur Ermittlung des zweiten alternativen Beschleunigungssollwertes (A2), der vom geführten Geschwindigkeitssollwert (V_{F}) vom Fahrtrichtungssignal (FR), von einer vorgebbaren Geschwindigkeit (V2*) und dem maximalen Ruckwert (Rₘₐₓ) abhängig ist (Gleichung 6), ist ein dritter radizierender Funktionsgenerator (29) vorgesehen, dessen Ausgangssignal auf die jeweiligen Begrenzungswerte für die Beschleunigung (a_{b}) bzw. für die Verzögerung (aᵥ) begrenzt ist;
d) die beiden alternativen Beschleunigungssollwerte (A1, A2) sind mit den Eingängen einer Auswahlschaltung (18) verbunden, welche abhängig davon, ob die mit der Polarität des ersten alternativen Beschleunigungssollwertes (A1) bewertete Differenz zwischen erstem und zweitem alternativen Beschleunigungssollwert (A1-A2) kleiner bzw. gleich oder größer als Null ist, entweder den ersten (A1) oder den zweiten (A2) alternativen Beschleunigungssollwert als Sollwert (A*) für den Beschleunigungsregelkreis (12, 15, 17) durchschaltet (Gleichungen 7a und 7b).

6. Einrichtung nach Anspruch 5 oder einem der folgenden, **dadurch gekennzeichnet,** daß die Auswahlschaltung einen vom Ausgangssignal eines Exklusiv-ODER-Gattes (48) betätigbaren Umschalter (49) aufweist, wobei die Eingänge des Exklusiv-ODER-Gatters jeweils über Grenzwertmelder (50, 51) vom ersten alternativen Beschleunigungssollwert (A1) und von der Differenz (A1-A2) zwischen erstem und zweitem alternativen Beschleunigungssollwert beaufschlagt sind.

7. Einrichtung nach Anspruch 5, **dadurch gekennzeichnet,** daß zur Bildung des zweiten alternativen Beschleunigungssollwertes (A2) ein radizierender Funktionsgenerator (41) verwendet ist, dem eine Eingangsgröße (e) über einen Betragsbildner (42) zugeführt wird und dessen Ausgang mit dem einen Eingang einer Minimalwert-Auswahlschaltung (45) verbunden ist, deren zweiter Eingang je nach Polarität der Eingangsgröße des Betragsbildners (42) mit dem Begrenzungssignal für die Beschleunigung (a_{b}) oder mit dem Begrenzungssignal für die Verzögerung (aᵥ) beaufschlagt ist, wobei die Polarität des Ausgangssignals der Minimalwert-Auswahlschaltung mittels eines Multiplizierers (46) mit der Polarität des Eingangssignals des Betragsbildners in Übereinstimmung gebracht wird.

8. Einrichtung nach einem der Ansprüche 5 bis 7 zum inkrementellen Vergrößern des Wegsollwertes entsprechend der jeweils nächstliegenden möglichen Haltestelle, insbesondere für Personenbeförderungsanlagen, **gekennzeichnet** durch folgende Merkmale:
a) Es ist ein vom Ausgangssignal eines UND-Gatters (63) weiterschaltbares Schieberegister (53) vorgesehen, dessen Zellen Schalter (p1 bis p5) betätigen, mit denen die den einzelnen Haltestellen entsprechenden Wegsollwerte (S1 - S5) nacheinander aktivierbar sind;
b) mittels Wahltasten (T1 bis T5) und bistabilen Kippstufen (B1 - B5) selektierte Wegsollwerte beaufschlagen eine Extremwert-Auswahlschaltung;
c) das UND-Gatter (63) weist drei Eingänge auf, welche jeweils vom Ausgangssignal eines Grenzwertmelders beaufschlagt sind, wobei dem ersten Grenzwertmelder (61) die Differenz zwischen dem Ausgangssignal der Extremwert-Auswahlschaltung und dem jeweils aktivierten Sollwert, dem zweiten Grenzwertmelder (64) der erste alternative Beschleunigungssollwert (A1) und dem dritten Grenzwertmelder (66) die in einem Mischglied (65) gebildete Differenz zwischen dem zweiten alternativen Sollwert (A2) und dem ersten alternativen Sollwert (A1) zugeführt ist, wobei das Mischglied (65) außerdem noch additiv von einem Wert beaufschlagt ist, welcher kleiner ist als ein Tausendstel des maximalen Begrenzungswertes für die Beschleunigung (a_{bmax}).

9. Einrichtung nach Anspruch 8, **dadurch gekennzeichnet,** daß die Extremwert-Auswahlschaltung kathoden- bzw. anodenseitig miteinander verbundene Dioden enthält.

## Claims

1. A method for providing a stepwise, acceleration and velocity limited path control for a positioning drive having a subordinated velocity control, wherein with a triplicate time integration of a step value (R_{F}) a control of the acceleration specified value, the velocity desired value, and the path desired value of the positioning drive occurs, and the amplified difference between an acceleration reference value (A*) and the time integral of the step value is formed as a step value in an acceleration control circuit (12, 15, 17), wherein the absolute value of the step value is restricted to a maximum value (Rₘₐₓ), characterised by the following steps:
a) forming a first alternative acceleration specified value (A1) in dependence on the residual path (ΔS), still to be travelled, with which the positioning drive does not go beyond a point that lies at a given path distance (S_{Z}) ahead of a predetermined path desired value (S*), using a constant deceleration (aᵥ);
b) forming a second alternative acceleration specified value (A2), the absolute square of which is proportional to the difference between a predeterminable velocity (V2*) and the controlled velocity desired value (V_{F}), with which the positioning drive can be brought to this predeterminable velocity (V2*) without overshoot;
c) after the start the second alternative acceleration specified value (A2) is firstly effected; the first alternative acceleration specified value (A1) is used to initiate destination braking; and the second alternative acceleration specified value is again used for approaching the predetermined stopping point with the predetermined path desired value (S*) if the positioning drive has reached a point, that is located four times the value of the determined path distance (S_{Z}) ahead of the predetermined stopping point.

2. A method according to claim 1, characterised by the following steps:
(a) increasing, from zero, limiting values for the acceleration (a_{b}) and deceleration (aᵥ) up to their maximum maximum values a_{bmax} and aᵥₘₐₓ, linearly in time, beginning with the start of the positioning drive;
(b) continuously determining the first alternative acceleration specified value (A1) in dependence on the residual path (ΔS), the controlled velocity desired value (V_{F}), the controlled acceleration specified value (A_{F}), the respective limiting signal for the deceleration (aᵥ), the maximum step signal (Rₘₐₓ) and a travel direction signal (FR) (Equations 4a and 4b);
(c) continuously in dependence on the guided velocity desired value (V_{F}), the travel direction signal (FR), the predeterminable velocity (V2*) and the maximum step value (Rₘₐₓ) a second alternative acceleration specified value (A2) is determined, restricted between the limited values for the acceleration (a_{b}) or for the deceleration (aᵥ), (Equation 6), wherein the predeterminable velocity desired value (V2*) is set at zero, if the first alternative acceleration specified value (A1) is smaller than zero;
(d) effecting either the first or second alternative acceleration specified value as reference value (A*) of the acceleration control circuit, depending on whether a difference, when valued with the polarity of the first alternative acceleration specified value (A1), between the first and second alternative acceleration specified values (A1-A2) is smaller or equal or greater than zero (Equations 7a and 7b);
(e) stopping the time-linear increase of the limiting values for acceleration a_{b} and for deceleration aᵥ if the first alternative acceleration specified value (A1) becomes smaller than the second alternative acceleration specified value (A2). (Equation 8a);

3. A method according to claim 1 or 2, especially for passenger transport systems, characterised in that the path desired value (S*) is always set in accordance with the respective nearest lying stopping point; and the predeterminable path desired value (S*) is enlarged as required during the journey with the positive first alternative acceleration specified value (A1) shortly before the difference between the first alternative acceleration specified value and the second alternative acceleration specified value (A2) becomes nil.

4. A method according to claim 3 for roadway-bound, in particular track-bound, traction drives without drivers, characterised in that switchpoints, crossings or other danger points are provided as stopping points.

5. A device for a stepwise, acceleration and velocity limited path control for a positioning drive with subordinated velocity regulation, wherein with a triplicate time integration of a step value (R_{F}) a control of the acceleration specified value, the velocity desired value and the path desired value of the positioning drive occurs and the amplified difference between an acceleration reference value (A*) and the time integral of the step value are formed as a step value in an acceleration control circuit (12,15,17), wherein the absolute value of the step value is limited to a maximum value (Rₘₐₓ), characterised by the following features:
a) there are provided two integrators (35, 36) acted upon with a voltage corresponding to the maximum step value (Rₘₐₓ), for generating limiting values for the acceleration (a_{b}) and for the deceleration (aᵥ), the output voltages of which, beginning with the start of the positioning drive (PA), are increased from the value nil in a time-linear manner to the maximum values (a_{bmax} or aᵥₘₐₓ), wherein the input voltages of the integrators (35, 36) are deactivated by the output signal (ASTOP) of a limiting value indicator (34) to which is supplied on the input side the difference between the two alternative acceleration specified values (A1-A2);
b) for detecting the first alternative acceleration specified value (A1), which is dependent on the residual path ( S), still to be travelled, the controlled velocity desired value (V_{F}), the guided acceleration specified value (A_{F}), the respective limiting desired value for the deceleration (Aᵥ), a maximum step value (Rₘₐₓ) and a travel direction signal (FR) (Equations 4a and 4b), a function generator (22) is provided with a subsequent root-extracting function generator (23), the output signal (V1*) of which is supplied together with the controlled velocity desired value (V_{F}) to a mixing element (24), wherein the output signal of the mixing element (24) acts on a further root-extracting function generator (26);
c) for detecting the second alternative acceleration specified value (A2), which is dependent on the controlled velocity desired value (V_{F}), on the travel direction signal (FR), a predeterminable velocity (V2*) and the maximum step value (Rₘₐₓ) (Equation 6), a third root-extracting function generator (29) is provided, the output signal of which is restricted to the respective limiting values for the acceleration (a_{b}) or for the deceleration (aᵥ);
d) both alternative acceleration specified values (A1, A2) are connected to the inputs of a selection circuit (18), which, depending on whether the difference between the first and second alternative acceleration specified value (A1-A2), valued with the polarity of the first alternative acceleration specified value (A1), is smaller than or equal to or larger than nil, connects through either the first (A1) or the second (A2) alternative acceleration specified value as reference value (A*) for the acceleration control circuit (12, 15, 17) (Equations 7a and 7b).

6. A device according to claim 5 or one of the following, characterised in that the selection circuit has a reverse switch (49), able to be actuated by the output signal of an exclusive-OR-gate (48), wherein the inputs of the exclusive-OR-gate are acted upon, in each case by way of limiting value identifiers (50, 51), by the first alternative acceleration specified value (A1) and by the difference (A1-A2) between the first and second alternative acceleration specified value.

7. A device according to claim 5, characterised in that for forming the second alternative acceleration specified value (A2) a root-extracting function generator (41) is used, to which is supplied an input value (e) by means of an absolute-value generator (42), and the output of which is connected to the one input of a minimum value selection circuit (45), the second input of which is acted upon, depending on the polarity of the input size of the absolute-value generator (42), by the limiting signal for the acceleration (a_{b}) or by the limiting signal for the deceleration (aᵥ), wherein the polarity of the output signal of the minimum value selection circuit is brought into conformity with the polarity of the input signal of the absolute-valve generator by means of a multiplier (46).

8. A device according to one of claims 5 to 7, for incremental enlarging of the path desired value, corresponding in each case to the nearest-lying possible stopping point, in particular for passenger transport systems, characterised by the following features:
a) a shift register (53) is provided, able to be stepped up further by the output signal of an AND-gate (63), the cells of which actuate switches (p1 to p5), with which the path desired values (S1-S5) corresponding to the individual stopping points are able to be activated one after the other;
b) path desired values selected by means of selective keys (T1 to T5) and bistable flip-flops (B1-B5) act on an extreme value selection circuit;
c) the AND-gate (63) has three inputs which are acted upon in each case by the output signal of a limiting value identifier, wherein supplied to the first limiting value identifier (61) is the difference between the output signal of the extreme value-selection circuit and the respectively activated desired value, the second limiting value identifier (64) is supplied with the first alternative acceleration specified value (A1) and the third limiting value identifier (66) the difference, formed in a mixing element (65), between the second alternative specified value (A2) and the first alternative specified value (A1), wherein the mixing element (65) is acted upon in addition by a value, which is smaller than a thousandth of the maximum limiting value for the acceleration (a_{bmax}).

9. A device according to claim 8, characterised in that the extreme value-selection circuit contains diodes which are connected to each other at the cathode or the anode side, respectively.

## Revendications

1. Procédé pour régler, d'une manière limitée du point de vue de la suraccélération, de l'accélération et de la vitesse, le déplacement d'un dispositif de positionnement avec régulation subordonnée de la vitesse, et selon lequel la commande de la valeur de consigne de l'accélération, de la vitesse et du trajet parcouru du dispositif de positionnement est réalisée moyennant une intégration triple dans le temps d'une valeur de suraccélération (R_{F}), et la différence amplifiée entre une valeur de consigne (A*) de l'accélération et l'intégrale dans le temps de la valeur de suraccélération est formée en tant que que valeur de suraccélération dans un circuit (12,15,17) de régulation de l'accélération, la valeur absolue de la suraccélération étant limitée à une valeur maximale (Rₘₐₓ), caractérisé par les étapes suivantes:
a) en fonction du trajet résiduel (ΔS) devant être encore parcouru, on forme une première valeur alternative de consigne de l'accélération (A1), avec laquelle le dispositif de positionnement ne parvient pas, grâce à une décélération (aᵥ) constante, au-delà d'une position qui se situe à une certaine distance (SZ) en-deçà d'une valeur de consigne pouvant être prédéterminée (S*) du trajet parcouru;
b) on forme une seconde valeur alternative de consigne de l'accélération (A2), dont le carré est proportionnel à la différence entre une valeur (V2*) pouvant être prédéterminée et une valeur de consigne pilotée (V_{F}) de la vitesse, avec laquelle le dispositif de positionnement peut être amené, sans suroscillations, à cette vitesse (V2*) pouvant être prédéterminée;
c) la seconde valeur alternative de consigne de l'accélération (A2) est tout d'abord activée après le démarrage, la première valeur alternative de consigne de l'accélération (1) est activée pour le déclenchement d'un freinage cible et à nouveau la seconde valeur alternative de consigne de l'accélération (A2) est activée pour le passage à la position d'arrêt respectivement prédéterminée avec la valeur de consigne (AS*) du trajet de déplacement, lorsque le dispositif de positionnement a atteint une position qui est située à une distance quadruple de la distance de déplacement déterminée (SZ), en-deçà du point d'arrêt prévu.

2. Procédé suivant la revendication 1, caractérisé par les étapes suivantes:
a) on accroît des valeurs limites pour l'accélération (a_{b}) et pour la décélération (aᵥ), à partir du démarrage du dispositif de positionnement, d'une manière linéaire dans le temps depuis la valeur zéro jusqu'à leurs valeurs maximales (a_{bmax} et aᵥₘₐₓ);
b) la première valeur alternative de consigne de l'accélération (A1) est déterminée de façon continue en fonction du trajet résiduel (ΔS), de la valeur pilotée de consigne de la vitesse (V_{F}), de la valeur pilotée de consigne de l'accélération (A_{F}), et du signal respectif de limitation pour la décélération (aᵥ), de la suraccélération maximale (R_{REF}) et d'un signal de sens de déplacement (FR) (relations 4a et 4b);
c) on détermine en permanence, en fonction de la valeur de consigne pilotée de la vitesse (V_{F}), du signal du sens de déplacement (FR), de la vitesse pouvant être prédéterminée (V2*) et de la valeur de suraccélération maximale (Rₘₐₓ), d'une seconde valeur alternative de consigne de l'accélération (A2), limitée entre les valeurs limites pour l'accélération (a_{b}) ou pour la décélération (aᵥ) (relation 6), auquel cas la valeur de consigne pouvant être prédéterminée (V2*) de la vitesse est positionnée à la valeur zéro lorsque la première valeur alternative de consigne de l'accélération (A1) devient inférieure à zéro;
d) indépendamment du fait que la différence, évaluée avec la polarité de la première valeur alternative de consigne de l'accélération (1), entre les première et seconde valeurs alternatives de consigne de l'accélération (A1-A2) est inférieure ou égale ou supérieure à zéro, soit la première, soit la seconde valeur alternative de consigne de l'accélération est activée en tant que valeur de consigne (A*) du circuit de régulation de l'accélération (relations 7a et 7b);
e) l'accroissement linéaire dans le temps des valeurs limites pour l'accélération (a_{b}) ou pour la décélération (aᵥ) est interrompu lorsque la première valeur alternative de consigne de l'accélération (A1) est inférieure à la seconde valeur alternative de consigne de l'accélération (A2) (relation 8a).

3. Procédé suivant la revendication 1 ou 2, notamment pour des installations de transport de voyageurs, caractérisé par le fait que la valeur de consigne (S*) du trajet parcouru est en permanence prédéterminée en fonction du point d'arrêt respectivement le plus proche, et que la valeur de consigne (S*) du trajet parcouru, qui peut être prédéterminée, est accrue le cas échéant, pendant le trajet, dans le cas d'une première valeur alternative de consigne de l'accélération (A1) positive, peu avant que la différence entre la première valeur alternative de consigne de l'accélération et la seconde valeur alternative de consigne de l'accélération (A2) s'annulent.

4. Procédé selon la revendication 3 pour des machines motrices sans conducteur, liées à une voie de déplacement, notamment en circulant sur des rails, caractérisé par le fait qu'il est prévu, comme points d'arrêt, des aiguillages, des intersections ou d'autres points de danger.

5. Dispositif pour régler, d'une manière limitée du point de vue de la suraccélération, de l'accélération et de la vitesse, le déplacement d'un dispositif de positionnement avec régulation subordonnée de la vitesse, et selon lequel la commande de la valeur de consigne de l'accélération, de la vitesse et du trajet parcouru du dispositif de positionnement est réalisée moyennant une intégration triple dans le temps d'une valeur de suraccélération (R_{F}), et la différence amplifiée entre une valeur de consigne (A*) de l'accélération et l'intégrale dans le temps de la valeur de suraccélération est formée en tant que que valeur de suraccélération dans un circuit (12,15,17) de régulation de l'accélération, la valeur absolue de la suraccélération étant limitée à une valeur maximale (Rₘₐₓ), caractérisé par les caractéristiques suivantes:
a) il est prévu deux intégrateurs (35,36), qui peuvent être chargés par une tension correspondant à une suraccélération maximale (Rₘₐₓ) et servent à produire des valeurs limites pour l'accélération (a_{b}) et pour la décélération (aᵥ), et dont les tensions de sortie sont accrues linéairement dans le temps, à partir du démarrage du dispositif de positionnement (PA), de la valeur zéro jusqu'aux valeurs maximales (a_{bmax} ou aᵥₘₐₓ), les tensions d'entrée des intégrateurs (35,36) pouvant être désactivées par le signal de sortie (ASTOP) d'un transmetteur de valeur limite (34), à l'entrée duquel est envoyée la différence entre les deux valeurs alternatives de consigne de l'accélération (A1-A2);
b) pour déterminer la première valeur alternative de consigne de l'accélération (A1), qui dépend du trajet résiduel (ΔS) devant être encore parcouru, de la valeur pilotée de consigne de la vitesse (V_{F}), de la valeur pilotée de consigne de l'accélération (A_{M}), de la valeur respective de consigne de limitation pour la décélération (aᵥ), d'une valeur maximale de suraccélération (Rₘₐₓ) et d'un signal de sens de déplacement (FR) (relations 4a et 4b), il est prévu un générateur de fonction (22), en aval duquel est branché un générateur de fonction (23) réalisant une extraction de racine carrée et dont le signal de sortie (V1*) est envoyé, ainsi qu'une valeur pilotée de consigne de la vitesse (V_{F}), à un circuit mélangeur (24), dont le signal de sortie charge un autre générateur de fonction (26) réalisant une extraction de racine carrée;
c) pour la détermination de la seconde valeur interactive de consigne d'accélération (A2), qui dépend de la valeur pilotée de consigne de vitesse (V_{F}), du signal de sens de déplacement (FR) d'une vitesse pouvant être prédéterminée (V2) et de la valeur de suraccélération maximale (Rₘₐₓ) (relation 6), il est prévu un troisième générateur de fonction (29) qui réalise l'extraction d'une racine carrée et dont le signal de sortie est limité aux valeurs limites respectives pour l'accélération (a_{b}) ou pour la décélération (aᵥ);
d) les deux valeurs alternatives de consigne d'accélération (A1,A2) sont appliquées aux entrées d'un circuit de sélection (18) qui, en fonction du fait que la différence, évaluée avec la polarité de la première valeur alternative de consigne de l'accélération (A1), entre les première et seconde valeurs alternatives de consigne de l'accélération (A1-A2) est inférieure ou égale ou supérieure à zéro, applique, soit la première (A1) ou la seconde (A2) valeur alternative de consigne de l'accélération en tant que valeur de consigne (A*) pour le circuit (12,15,17) de régulation de l'accélération (relations 7a et 7b).

6. Dispositif selon la revendication 5 ou l'une des suivantes, caractérisé en ce que le circuit de sélection comporte un commutateur (49) qui peut être actionné par le signal de sortie d'un circuit OU-Exclusif (48), dont les entrées sont chargées respectivement par l'intermédiaire de transmetteurs de valeurs limites (50,51), par la première valeur alternative de consigne de l'accélération (A1) et par la différence (A1-A2) entre les première et seconde valeurs alternative de consigne d'accélération.

7. Dispositif suivant la revendication 5, caractérisé par le fait que pour la formation de la seconde valeur alternative de consigne de l'accélération (A2), on utilise un générateur de fonction (41), qui extrait une racine carrée et auquel une grandeur d'entrée (e) est envoyée par l'intermédiaire d'un dispositif (42) de formation de la valeur absolue et dont la sortie est raccordée à une entrée d'un circuit de sélection de la valeur minimale (45), dont la seconde entrée est chargée, en fonction de la polarité de la grandeur d'entrée du dispositif (42) de formation de la valeur absolue, par le signal limite pour l'accélération (a_{b}) ou par le signal limite pour la décélération (aᵥ), la polarité du signal de sortie du circuit de sélection de la valeur maximale étant amenée, au moyen d'un multiplicateur (46), à coïncider avec la polarité du signal d'entrée du dispositif de formation de la valeur absolue.

8. Dispositif suivant l'une des revendications 5 à 7 pour accroître la valeur de consigne du trajet parcouru en fonction du point d'arrêt possible le plus proche, notamment pour des installations de transport de passagers, caractérisé par les caractéristiques suivantes:
a) il est prévu un registre à décalage (53), que peut faire avancer le signal de sortie d'une porte ET (63) et dont les cellules actionnent des interrupteurs (p1 à p5), à l'aide desquels les différentes valeurs de consigne du trajet parcouru (S1-S5), qui correspondent aux différents points d'arrêt, peuvent être activées successivement;
b) des valeurs sélectionnées de consigne de trajets parcourus chargent, par l'intermédiaire de touches de sélection (T1 à T5) et d'étages à bascule bistable (B1-B5), un circuit d'évaluation d'une valeur extrême;
c) le circuit ET (63) comporte trois entrées, qui sont chargées respectivement par le signal de sortie d'un transmetteur de valeur limite, auquel cas au premier transmetteur de valeur limite (61) est envoyée la différence entre le signal de sortie du circuit de sélection de la valeur extrême et la valeur de consigne respectivement activée, et au second transmetteur de valeur limite (64) est envoyée la première valeur alternative de consigne de l'accélération (A1), tandis qu'au troisième transmetteur de valeur limite (66) est envoyée la différence, formée dans un circuit mélangeur (65), entre la seconde valeur alternative de consigne (A2) et la première valeur alternative de consigne (A1), le circuit mélangeur (65) étant chargé en outre, de façon additive, par une valeur qui est inférieure à un millième de la valeur limite maximale de l'accélération (a_{bmax}).

9. Dispositif suivant la revendication 8, caractérisé par le fait que le circuit de sélection de la valeur extrême contient des diodes raccordées entre elles par leurs cathodes ou leurs anodes.
